# EUROPÄISCHE PATENTSCHRIFT

(11) **EP 3 510 344 B1**
(45) Veröffentlichungstag und Bekanntmachung des Hinweises auf die Patenterteilung: **15.04.2020**
(21) Anmeldenummer: 17723013.3
(22) Anmeldetag: 12.05.2017
(51) Int. Cl.: F41H 9/10, F42B 5/145, F42B 12/50

(54) **DISTANZKAMPFMITTEL ZUR NICHT TÖDLICHEN BEAUFSCHLAGUNG DES MENSCHLICHEN ODER TIERISCHEN KÖRPERS MIT REIZSTOFF**
LONG-RANGE WEAPON FOR NON-DEADLY CHARGE OF A HUMAN OR ANIMAL BODY WITH IRRITANT
DISPOSITIF DE LUTTE À DISTANCE NON LETAL CONTRE LE CORPS HUMAIN OU ANIMAL UTILISANT UNE SUBSTANCE IRRITANTE

(30) Priorität: 12.09.2016 EP 16020328
(43) Veröffentlichungstag der Anmeldung: 17.07.2019
(73) Patentinhaber: Bindhammer, Markus, 86316 Friedberg (DE)
(72) Erfinder: Bindhammer, Markus, 86316 Friedberg (DE)
(74) Vertreter: Munk, Ludwig Hubert
(86) Internationale Anmeldenummer: PCT/EP2017/025125
(87) Internationale Veröffentlichungsnummer: WO 2018/046132

(56) Entgegenhaltungen:
- DE-U1- 8 909 166
- DE-U1-202006 004 268
- JP-A- 2009 002 620
- RU-C1- 2 111 444
- US-B1- 9 022 255

## Beschreibung

Die Erfindung betrifft ein Distanzkampfmittel zur nichttödlichen Beaufschlagung des menschlichen oder tierischen Körpers mit Reizstoff, welches ein Gehäuse aufweist, das zumindest einen Reizstoff, ein Treibmittel, und ferner zumindest einen medizinischen Klebstoff, nämlich ein Cyanoacrylat-Präparat, Polyvinylpyrrolidon oder Cellulosenitrat enthält.

Herkömmliche, lediglich Reizgas enthaltende Reizgas-Distanzkampfmittel gibt es entweder als Reizgas-Sprühdosen oder oder als mit Schreckschuss-bzw. Gaspistole verschießbare Reizgaspatronen andererseits ausgebildet. Reizgaspatronen weisen kein Projektil auf, sondern einen mit einer Sollbruchstelle versehenen Stopfen, der in die Patronenhülse eingepresst ist, welche wiederum eine Reizstoffladung enthält.

Dabei wurde schon versucht, Reizgas-Distanzkampfmittel mit einem Zusatznutzen zu schaffen. So zeigt die deutsche Gebrauchsmusterschrift DE 8909166 U1 eine Tränengaspatrone mit einer Hülse, welche eine Reizstofffüllung und eine Treibladung enthält und einen Zünder besitzt. Die Reizstofffüllung besteht dabei aus einem wässrigen Gel, in dem ein Reizmittel gelöst ist, wobei räumlich getrennt davon zusätzlich eine Farbstofffüllung vorgesehen ist, um das beschossene Ziel nicht nur mit Reizstoff zu beaufschlagen, sondern auch mit Farbstoff zu markieren.

Weitere Entwicklungen gehen dahin, die Haftung des Reizgases bzw. Reizmittels auf dem damit beaufschlagten Körper zu verbessern. So wird in der internationalen Patentanmeldung WO 2006 055 640 A2 ein Pfeffergel in Zusammensetzung als Bestandteil eines Selbstverteidigungssprays vorgeschlagen, das 0,1 bis 1,5 % Capsaicinoid-Verbindungen und vorzugsweise zumindest 1,4 % Capsaicinoid enthält. Angeblich haftet diese Zusammensetzung besonders gut an Oberflächen, verbessert die Reichweite des Sprays und vermindert das Risiko, zu viel zu versprühen.

Weiterhin bekannt sind Reizstoffpatronen mit mehreren aufeinanderfolgenden Lagen von Treibladungen und Reizstoffen, siehe FR 2 523 718 A1.

Weiterhin bekannt sind nicht tödliche Projektile, die ihre Ladung im Gegensatz zu Reizgaspatronen erst beim Aufschlag auf dem Ziel freisetzen. Ein solches Projektil ist in der US 8 186 275 B1 beschrieben, wobei die Ladung aus einem klebrigen Schaum bestehen kann, der mit Reizstoffen oder Farbmarkierungen vermischt ist.

Die japanische Patentanmeldung JP 2009 002620 A offenbart eine Patronenhülse mit einem zweiteiligen Stopfen, in dessen oberer Kammer ein Haftmittel enthalten ist, das zur Markierung eines Gegners dienen soll bzw. an ihm haften soll und in dessen unterer Kammer ein Reizstoff wie Capsaicin etc. enthalten sein soll.

Schließlich offenbart die US-Patentschrift US 9 022 255 B1 ein Distanzkampfmittel mit einem an einer Feuerwaffe angebrachten Gehäuse, in dem drei Flaschen untergebracht sind, von denen die eine einen Klebstoff, die zweite ein Aktivierungsmittel für den Klebstoff und die dritte einen weiteren Inhaltsstoff enthält. Der weiteren Inhaltsstoff ist ein Tranquilizer, Schlafmittel, ein Gift oder ein infektiöses Mittel oder dergleichen. Zum Austreiben der Inhaltsstoffe aus den Flaschen dient ein darin ebenfalls enthaltenes Druckfluid wie Stickstoff oder eine Pumpe. Das richtige Mischungsverhältnis der drei Komponenten wird über eine Steuerungseinheit sichergestellt, welche die Öffnung der Druckventile der Flaschen im richtigen Verhältnis errechnet und die Ventile entsprechend ansteuert.

Hiervon ausgehend ist es Aufgabe der vorliegenden Erfindung, ein Distanzkampfmittel der gattungsgemäßen Art mit einfachen Mitteln so weiterzubilden, dass die Wirkung mit der die auf den beaufschlagten Körper aufgebrachten Reizstoffe auf den Körper einwirken, verbessert wird.

Diese Aufgabe wird mit den Merkmalen des Anspruchs 1 gelöst.

Das erfindungsgemäße Distanzkampfmittel zeichnet sich dadurch aus, dass der Reizstoff 2-Chlorbenzyliden-malonsäuredinitril (CS), ω-Chloracetophenon (CN), oder Capsaicin (CPS) ist, wobei das Distanzkampfmittel als Reizstoffpatrone ausgebildet ist und das Gehäuse (2, 4) als eine von einem Stopfen (4) verschlossene Patronenhülse (2), in der der Klebstoff (7) in flüssiger Form enthalten ist, und wobei in dem Gehäuse eine allseits geschlossene, den Klebstoff enthaltende Klebstoffkammer untergebracht ist, die in dem die Patronenhülse verschließende Stopfen ausgebildet ist, und wobei der Stopfen eine in die Patronenhülse eingepresste, zylindrischen Innenhülse mit einer innenseitigen und einer außenseitigen Querwand ist, welche die Klebstoffkammer bilden, und wobei sich die zylindrische Innenhülse des Stopfens über die innenseitige Querwand hinaus nach innen zum Boden der Patronenhülse hin erstreckt, wobei die dadurch auf der dem Boden zugewandten Seite der innenseitige Querwand geformte Aufnahme mit dem Reizstoff gefüllt ist.

In dem Gehäuse des Distanzkampfmittels ist dabei neben dem darin enthaltenen Reizstoff zumindest ein medizinischer Klebstoff enthalten. Medizinische Klebstoffe liegen unter Normalbedingungen, also Raumtemperatur und Athmosphärendruck, in flüssiger Form vor und sind eigentlich zum Wundverschluss gedacht. Es handelt sich dabei um Cyanoacrylat-Präparate, die in ganz ähnlicher Form auch als Sekundenkleber eingesetzt werden, wobei jedoch Präparate mit hoher Toxizität nicht als medizinische Klebstoffe eingesetzt werden. Ferner fallen unter den Begriff medizinische Klebstoffe im Sinne der vorliegenden Erfindung auch noch Verbindungen, die in sog. Sprühpflastern zur Abdeckung einer Wunde eingesetzt werden, also auch eine gewisse Haftung am körpereigenen Gewebe aufweisen, wenngleich nicht eine solch starke, wie die zuvor genannten Cyanoacrylat-Präparate. Diese Flüssig-Pflaster-Wirkstoffe sind beispielsweise aus Polyvinylpyrrolidon oder Cellulosenitrat. Die besonders vorteilhaft als medizinischer Klebstoff zugesetzten Cyanoacrylat-Präparate sind bevorzugt Butyl-Octyl- oder Isobutyl-Cyanoacrylat-Ester. Es handelt sich dabei um Monomere, die in Kontakt mit verschiedenen Körperflüssigkeiten, z. B. Schweiß, Tränen oder Blut oder Luftfeuchtigkeit polymerisieren und dadurch stark haftende Eigenschaften entwickeln.

Durch die Zugabe solcher medizinischer Klebstoffe zusätzlich zum Reizstoff des Distanzkampfmittels kann der Einwirkungszeitraum des Reizstoffes verlängert werden. Denn die bekannten Reizstoffe sind bei der Beaufschlagung des Körpers per Spray oder Reizgaspatrone äußerst flüchtig, so dass die Wirkung nach Aufbringung des Reizstoffes durch Besprühen oder Beschuss schnell nachlässt. Werden nun medizinische Klebstoffe der angegebenen Art beigemischt, so haften die eingebundenen Reizstoffe länger am abzuwehrenden Angreifer oder Tier, wodurch ihre Wirkung maximiert wird. Will man eine besonders starke Haftwirkung erzielen, so setzt man Cyanoacrylat-Präparate der angegebenen Art zu, will man lediglich eine abgeschwächte Form der Haftwirkung erzielen, so nimmt man die im Sprühpflaster enthaltenen Wirkstoffe, nämlich Polyvinylpyrrolidon oder Cellulosenitrat.

Bei dem erfindungsgemäß als Reizgaspatrone ausgebildeten Distanzkampfmittel ist die gewünschte Funktion durch weitere vorteilhafte Maßnahmen sichergestellt.

Erfindungsgemäß ist das Distanzkampfmittel als Reizgaspatrone ausgebildet und weist ein Gehäuse auf, das als eine von einem Stopfen verschlossene Patronenhülse ausgebildet ist. Der medizinische Klebstoff ist dabei in der Reizstoffpatrone bzw. in dem Gehäuse in flüssiger Form enthalten. In flüssiger Form enthalten heißt, dass der Klebstoff bei Einsatz der Reizstoffpatrone unter Normalbedingungen (Raumtemperatur, Athmosphärendruck) flüssig ist, so dass der medizinische Klebstoff direkt wirtksam ist. Denn Cyanoacrylate entfalten ihre Wirkung ebenso wie Polyvinylpyrrolidon oder Cellulosenitrat als Kleb- bzw. Haftstoff nur in flüssiger Form. Dabei ist der Reizstoff separat von dem Klebstoff in der Reizstoffpatrone untergebracht. Denn es existieren zwar Reizstoffpatronen, in denen die Reizstofffüllung aus einem wässrigen Gel besteht, in welchem das Reizmittel gelöst ist, so dass es durchaus auch denkbar wäre, in einem solchen wässrigen Gel auch noch den medizinischen Klebstoff zu lösen. Ob die gewünschte Kleb- bzw. Haftwirkung dabei in vollem Umfang erhalten bleibt ist jedoch zweifelhaft.

Bei den erfindungsgemäß eingesetzten Reizstoffen handelt es sich dagegen um Stoffe, die im Normalzustand als Feststoff bzw. pulverförmig vorliegen. So ist 2-Chlorbenzyliden-Malonsäuredinitril eine farblose, kristalline Verbindung mit einem Schmelzpunkt von 96° C, -Chloracetonphenon ein gelblicher, kristalliner Feststoff mit einem Schmelzpunkt von 56,5° C und Capsaicin ein natürlich vorkommendes Alkaloid mit einem Schmelzpunkt von 65 bis 66° C. Im Sinne einer verbesserten Wirkung ist es daher vorteilhaft, wenn der Reizstoff und das Treibmittel jedenfalls separiert voneinander in der Patronenhülse aufbewahrt sind, was sich aufgrund des festen Aggregatzustands leicht und ohne weitere Maßnahmen auch durchführen lässt. Bezüglich des flüssigen Klebstoffs erfordert die Separierung jedoch weitere Maßnahmen.

Dazu ist in der Patronenhülse bzw. in der Patrone eine allseits geschlossene, den Klebstoff in flüssiger Form enthaltende Klebstoffkammer untergebracht, und zwar in einem die Patronenhülse verschließenden Stopfen, welcher bevorzugt als einstückiges Kunststoffteil ausgebildet sein kann, und welcher in die Patronenhülse eingepresst ist und somit vorab mit dem Flüssigklebstoff in der Kammer befüllt werden konnte. Der Stopfen hat die Form einer in die Patronenhülse eingepressten, zylindrischen Innenhülse, die eine innenseitige und eine außenseitige Querwand aufweist, wobei die Querwände und der Bereich der Innenhülse zwischen den Querwänden die Klebstoffkammer bilden. Vorteilhaft weisen die Querwände dabei jeweils zumindest eine Sollbruchstelle auf.

Weiterhin erstreckt sich die zylindrische Innenhülse des Stopfens dabei über die innenseitige Querwand hinaus nach innen zum Boden der Patronenhülse hin, so dass dadurch auf der dem Boden zugewandten Seite der innenseitigen Querwand eine Aufnahme ausgebildet ist, die mit dem Reizstoff gefüllt werden kann. Die Aufnahme mit dem Reizstoff kann dabei durch eine bodenseitige Bodenwand des Stopfens ebenfalls als allseitig geschlossene Kammer ausgeformt sein, wobei dann die Bodenwand vorzugsweise ebenfalls eine Sollbruchstelle aufweist und/oder aus Kunststoff besteht. Andererseits kann die Aufnahme auch offen sein und die Trennung von Reizstoff und Treibmittel einfach räumlich vorgenommen werden. Ebenfalls denkbar wäre es, die Aufnahme mit dem Reizmittel mit einem Deckel oder einem anderen Trennelement abzudecken.

Vorteilhaft ist es ferner, wenn das Treibmittel separat von dem Klebstoff in der Reizstoffpatrone untergebracht ist. Denn der medizinische Klebstoff ist von dem in Reizstoffpatronen als Treibmittel eingesetzten Feststoff (Schießpulver, Blitzpulver, Kordit oder Cellulosenitrat in fester Form) zu trennen, der herkömmlich am Boden der Reizgaspatrone anzuordnen ist, um die Reizstoff-Klebstoff-Ladung nach der Zündung auszutreiben.

Vorteilhaft weist die Patronenhülse also einen Boden auf, in den ein Zündhütchen eingepresst ist oder einen bodennahen Rand, in den ein Zündsatz eingegossen ist, wobei der Klebstoff in einem vom Boden entfernten Klebstoffbereich angeordnet ist, der durch eine Zwischenwand von einem dem Boden und dem Klebstoffbereich zwischengeordneten Zwischenbereich getrennt ist, in welchem sich zumindest das Treibmittel, bevorzugt auch das Reizmittel bzw. der Reizstoff befindet.

Vorteilhaft sind dabei zumindest zwei Kammern in der Patrone vorgesehen, die Klebstoffkammer und zumindest eine weitere Kammer zur Aufnahme des Treibmittels und des Reizstoffs, um das Aufsaugen des Klebstoffs durch die als Pulver oder Feststoff vorliegenden Treibmittel bzw. Reizstoffe zu verhindern. Besonders bevorzugt ist es dabei, wenn das Innere der Patronenhülse in drei Kammern unterteilt ist, eine für den Klebstoff, eine für das Treibmittel bzw. Schießpulver und eine für den Reizstoff.

Weiterhin vorteilhaft ist es, wenn sich der Klebstoff nahe der Austrittsöffnung der Patrone auf der dem Boden abgewandten Seite der Patrone befindet und in dem Zwischenbereich zwischen dem Klebstoff und dem Boden mit dem Zündhütchen bzw. Zündsatz das Treibmittel und der Reizstoff angeordnet sind, wobei weiterhin bevorzugt das Treibmittel auf der dem Boden zugewandten Seite und der Reizstoff auf der dem Klebstoff zugewandten Seite separat voneinander untergebracht sind. Der Zwischenbereich zwischen dem Boden und dem Klebstoffbereich, in dem der Klebstoff spitzennah untergebracht ist, ist also vorteilhaft in einen bodennahen Treibsatzbereich mit dem Treibmittel und einen demgegenüber bodenferneren Reizstoffbereich mit dem Reizstoff unterteilt, wobei nicht unbedingt eine feste Trennung vorhanden sein muss. Vorteilhaft ist jedoch eine Separierung des Zwischenbereichs in den Treibsatzbereich und den Reizstoffbereich vorhanden, beispielsweise in Form eines zwischengeordneten Deckels, einer Membran oder einer dünnen Kunststoffwand.

Vorteilhaft befindet sich der Klebstoffbereich also auf der dem Boden abgewandten Seite des Zwischenbereichs direkt unter der Deckwand des die Patronenhülse verschließenden Stopfens. Die Deckwand des Stopfens kann dabei gleichzeitig eine Außenwand des Gehäuses und eine Begrenzungswand des Klebstoffbereichs bilden. Um die Ausbringung des Klebstoffs beim Abschuss der Patrone sicherzustellen, ist die Deckwand des Stopfens dabei vorteilhaft so gestaltet, dass sie nach Abfeuern der Patrone birst. Dazu kann sie beispielsweise aus einem Kunststoff in einer solchen Dicke ausgeführt sein, dass dies sichergestellt ist. Alternativ oder ergänzend kann sie auch eine Sollbruchstelle aufweisen.

Weiterhin vorteilhaft ist der Klebstoffbereich durch eine in der ihn auf der dem Boden zugewandten Seite begrenzende Zwischenwand von dem das Treibmittel und den Reizstoff enthaltenden Zwischenbereich abgetrennt bzw. separiert. Um auch hier das Bersten der Zwischenwand beim Abfeuern der Patrone sicherzustellen und damit die Ausbringung des Klebstoffs aber auch das Ausstoßen des Reizmittels, kann auch diese Zwischenwand aus Kunststoff bestehen. Alternativ oder ergänzend weist die Zwischenwand ferner eine (oder mehrere) Sollbruchstellen auf, die das Zerbersten derselben beim Abfeuern der Patrone bewirkt oder zumindest unterstützt.

Die Zwischenwand und die Deckwand können dabei Teil der die den Klebstoff enthaltenden Klebstoffkammer bildenden, allseits geschlossenen Wandung sein, welche vorteilhaft einstückig mit dem Stopfen ausgebildet ist.

Im Folgenden wird anhand der beiliegenden Figur eine vorteilhafte Ausführungsform der Erfindung im Einzelnen erläutert.
- Figur 1: zeigt ein als Reizgaspatrone ausgebildetes Kampfmittel gemäß einer vorteilhaften Ausführungsform der Erfindung im Querschnitt.

Die in Figur 1 gezeigte Reizstoffpatrone weist ein aus einer Patronenhülse 2 und einem Stopfen 4 bestehendes Gehäuse 2, 4 auf. Im Boden der Patronenhülse 2 ist ein Zündhütchen 1 eingepresst. Das Zündhütchen 1 kann als Berdanzündhütchen (Berdanzündung) oder Boxerzündhütchen (Boxerzündung) aufgeführt sein. Alternativ könnte die gesamte Patrone als Randfeuerpatrone aufgeführt sein. Im bodennahen Bereich innerhalb der Patronenhülse 2 ist dabei ein Treibstoff bzw. ein Treibmittel 3 untergebracht, beispielsweise Schwarzpulver.

Der Stopfen 4 besteht aus Kunststoff und ist als in die Patronenhülse 2 eingepresste zylindrische Innenhülse mit zwei Querwänden 9, 11 ausgebildet. Die außenseitige Querwand 10 bildet dabei die die Patrone auf der dem Boden abgewandten Seite abdeckende Außenwand und ist mit einer Sollbruchstelle 8 versehen. Die innenseitige Querwand 9 ist ebenfalls mit einer Sollbruchstelle 6 versehen. Die beiden Querwände 9, 10 und der dazwischen befindliche Abschnitt der Innenhülse bilden eine geschlossene Klebstoffkammer, in der ein medizinischer Klebstoff 7, beispielsweise ein Cyanocrylat-Präparat in flüssiger Form untergebracht ist. Au der zum Boden hin gewandten Seite der innenseitigen Querwand 9 erstreckt sich die zylindrische Innenhülse des Stopfens 4 weiter zum Boden hin, um dort eine weitere Kammer in dem Stopfen 4 auszuformen, in der ein Reizstoff 5, also beispielsweise ein CS-Gas bildender Feststoff aus 2-Chlorbenzyliden-malonsäuredinitril untergebracht ist. Diese weitere Kammer ist mit einem bodenseitigen Deckel 11, beispielsweise aus Karton abgedeckt.

Wenn der Schlagbolzen der verwendeten Schreckschusspistole oder des verwendeten Schreckschussrevolvers auf das Zündhütchen 1 trifft, entzündet dieses das Treibmittel 3. Als Treibmittel 3 kommen beispielsweise auch Schießpulver, Blitzpulver, Cellulosenitrat oder Kordit in Betracht.

Im zweiteiligen Kammersystem des aus Kunststoff bestehenden Stopfens 4 ist der Reizstoff 5 in der bodennahen Kammer und der medizinische Flüssigklebstoff 7 in der bodenfernen Kammer untergebracht.

Durch den enormen Druck, der durch den Abbrand des Treibstoffes 3 entsteht, platzt das Kammersystem des Stopfens 4 an den Sollbruchstellen 6 und 8 der Querwände 9, 10 auf und der medizinische Flüssigklebstoff 7 sowie der Reizstoff 5 werden aus der Patronenhülse 2 herausgeschleudert. Der medizinische Flüssigklebstoff 7 und der Reizstoff 5 werden dann im Lauf der verwendeten Waffe vernebelt und treten zusammen mit Verbrennungsrückständen des verwendeten Treibmittels 3 mit hoher Geschwindigkeit aus der Laufmündung aus.

Durch Körperflüssigkeiten an den betroffenen Körperstellen des abzuwehrenden Angreifers oder Tieres tritt Polymerisation der Cyanocrylate 7 ein. Damit haftet der Reizstoff 5 länger an den betroffenen Körperpartien. Wenn die Augen direkt betroffen sind, kann der Reizstoff 5 auch nicht einfach durch Tränenflüssigkeit ausgewaschen werden, da Cyanacrylate nicht wasserlöslich sind. Somit ist der Angreifer länger außer Gefecht gesetzt als es bei herkömmlichen Reizgassprühgeräten und Reizgaspatronen der Fall wäre.

Abwandlungen und Modifikationen der gezeigten Ausführungsform sind möglich, ohne den Rahmen der Erfindung zu verlassen.

## Patentansprüche

1. Distanzkampfmittel zur nichttödlichen Beaufschlagung des menschlichen oder tierischen Körpers mit Reizstoff, mit
einem Gehäuse (2, 4), enthaltend zumindest einen Reizstoff (5), ein Treibmittel (3), und ferner zumindest einen medizinischen Klebstoff (7), und zwar ein Cyanoacrylat-Präparat, Polyvinylpyrrolidon oder Cellulosenitrat,
**dadurch gekennzeichnet, dass**
der Reizstoff (5) 2-Chlorbenzyliden-malonsäuredinitril CS, Chloracetophenon CN, oder Capsaicin CPS ist, wobei
das Distanzkampfmittel als Reizstoffpatrone ausgebildet ist und das Gehäuse (2, 4) als eine von einem Stopfen (4) verschlossene Patronenhülse (2), in der der Klebstoff (7) in flüssiger Form enthalten ist, und wobei
in dem Gehäuse (2, 4) eine allseits geschlossene, den Klebstoff (7) enthaltende Klebstoffkammer untergebracht ist, die in dem die Patronenhülse (2) verschließende Stopfen (4) ausgebildet ist, und wobei
der Stopfen (4) eine in die Patronenhülse eingepresste, zylindrischen Innenhülse mit einer innenseitigen und einer außenseitigen Querwand (9, 10) ist, welche die Klebstoffkammer bilden, und wobei
sich die zylindrische Innenhülse des Stopfens (4) über die innenseitige Querwand (9, 10) hinaus nach innen zum Boden der Patronenhülse (2) hin erstreckt, wobei die dadurch auf der dem Boden zugewandten Seite der innenseitige Querwand (9, 10) geformte Aufnahme mit dem Reizstoff (5) gefüllt ist.

2. Distanzkampfmittel nach Anspruch 1, **dadurch gekennzeichnet, dass** der medizinische Klebstoff (7) ein Cyanoacrylat-Präparat ist, und zwar ein Butyl-, Octyl- oder Isobutyl-Cyanoacrylat-Ester.

3. Distanzkampfmittel nach Anspruch 1 oder 2, **dadurch gekennzeichnet, dass** das Treibmittel (3) ein Feststoff wie beispielsweise Schießpulver, Blitzpulver, Cellulosenitrat oder Kordit ist, der in der Patronenhülse (2) in Pulver- bzw. fester Form vorliegt und darin separat von dem Klebstoff (7) untergebracht ist.

4. Distanzkampfmittel nach Anspruch 1, 2 oder 3, **dadurch gekennzeichnet, dass** der Reizstoff (3) in der Patronenhülse (2) in Pulver- bzw. fester Form vorliegt und darin separat von dem Klebstoff (7) untergebracht ist.

5. Distanzkampfmittel nach einem der vorhergehenden Ansprüche, **dadurch gekennzeichnet, dass** die Patronenhülse (2) einen Boden aufweist, in den ein Zündhütchen (1) eingepresst ist, oder einen bodennahen Rand, in den ein Zündsatz eingegossen ist, wobei der Klebstoff (7) in einem vom Boden entfernten Klebstoffbereich angeordnet ist, der durch die Zwischenwand (9) von einem den Boden und dem Klebstoffbereich zwischengeordneten Zwischenbereich getrennt ist, in welchem sich zumindest das Treibmittel (3) befindet.

6. Distanzkampfmittel nach Anspruch 5, **dadurch gekennzeichnet, dass** sich das Treibmittel (3) und der Reizstoff (5) in dem Zwischenbereich befinden und der Klebstoffbereich auf der dem Boden abgewandten Seite des Zwischenbereichs an die als Deckwand (10) des Stopfens (4) ausgebildete, äußere Querwand anschließt, welche eine Außenwand des Gehäuses (2, 4) bildet und aus Kunststoff besteht und/oder eine Sollbruchstelle (8) aufweist.

7. Distanzkampfmittel nach Anspruch 6, **dadurch gekennzeichnet, dass** der Zwischenbereich in einen bodennahen Treibsatzbereich mit dem Treibmittel (3) und einen demgegenüber bodenferneren Reizstoffbereich mit dem Reizstoff (5) unterteilt, vorzugsweise separiert ist, insbesondere durch einen zwischengeordneten Deckel (11), beispielsweise aus Filz oder Karton.

8. Distanzkampfmittel nach Anspruch 5, 6 oder 7, **dadurch gekennzeichnet, dass** die innenseitige Querwand bzw. Zwischenwand (9) aus Kunststoff besteht und/oder eine Sollbruchstelle (6) aufweist.

9. Distanzkampfmittel nach einem der vorhergehenden Ansprüche, **dadurch gekennzeichnet, dass** der Stopfen (4) insgesamt vorzugsweise einstückig aus Kunststoff besteht.

10. Distanzkampfmittel nach einem der vorhergehenden Ansprüche, **dadurch gekennzeichnet, dass** die Querwände (9, 10) jeweils zumindest eine Sollbruchstelle (6, 10) aufweisen.

11. Distanzkampfmittel nach einem der vorhergehenden Ansprüche, **dadurch gekennzeichnet, dass** die auf der dem Boden zugewandten Seite der innenseitigen Querwand (9, 10) geformte, mit dem Reizstoff (5) gefüllte Aufnahme verschlossen ist.

12. Distanzkampfmittel nach Anspruch 11, **dadurch gekennzeichnet, dass** mit dem Reizstoff (5) gefüllte Aufnahme durch ein auf der dem Boden zugewandten Stirnseite der Innenhülse aufgesetztes Trennelement wie einen Kartondeckel verschlossen ist.

## Claims

1. A distance weapon for non-lethal exposure of the human or animal body to irritant, comprising
a housing (2, 4) containing at least an irritant (5), a propellant (3) and moreover at least a medical adhesive (7), namely a cyanoacrylate preparation, polyvinylpyrrolidone or cellulose nitrate,
**characterised in that**
the irritant (5) is 2-chlorobenzylidene malonic acid dinitrile CS, ω-chloroacetophenone CN or capsaicin CPS, wherein
the distance weapon being configured as an irritant cartridge and the housing (2, 4) as a cartridge case (2) closed by a plug (4) which cartridge case contains the adhesive (7) in liquid form, and wherein
a fully closed adhesive chamber being accommodated in the housing (2,4) containing the adhesive (7) which adhesive chamber is configured in the plug (4) closing the cartridge case (2), and wherein
the plug (4) being a cylindrical inner case pressed into the cartridge case with an internal and external transverse wall (9, 10) which form the adhesive chamber, and wherein
the cylindrical inner case of the plug (4) extending beyond the internal transverse wall (9, 10) towards the inside to the bottom of the cartridge case (2), with the support formed as a result on the side of the internal transverse wall (9, 10) facing the bottom being filled with the irritant (5).

2. The distance weapon according to claim 1, **characterized in that** the medical adhesive (7) is a cyanoacrylate preparation, namely a butyl, octyl or isobutyl cyanoacrylate ester.

3. The distance weapon according to claim 1 or 2, **characterized in that** the propellant (3) is a solid material such as, for example, gun powder, flash powder, cellulose nitrate or cordite which exists in the cartridge case (2) in powder form and/or in solid form, and is accommodated in it separately from the adhesive (7).

4. The distance weapon according to claim 1, 2 or 3, **characterized in that** the irritant (3) exists in the cartridge case (2) in powder form and/ or in solid form and is accommodated in it separately from the adhesive (7).

5. The distance weapon according to any one of the preceding claims, **characterized in that** the cartridge case (2) comprises a bottom into which an ignition cap (1) is pressed, or a border close to the bottom into which a priming charge is poured, with the adhesive (7) being located in an adhesive area away from the bottom which is separated from an intermediate area in-between the bottom and the adhesive area by the intermediate wall (9) in which intermediate area at least the propellant (3) is located.

6. The distance weapon according to claim 5, **characterized in that** the propellant (3) and the irritant (5) are located in the intermediate area and the adhesive area on the side of the intermediate area facing away from the bottom connects to the external transverse wall configured as a covering wall (10) of the plug (4) which transverse wall forms an external wall of the housing (2, 4) and is made of plastic and/or comprises a predetermined breaking point (8).

7. The distance weapon according to claim 6, **characterized in that** the intermediate area is subdivided, preferably separated, into a propellant area close to the bottom with the propellant (3) and in contrast an irritant area more away from the bottom with the irritant (5), in particular by a lid (11) located in-between, for example, made from felt or cardboard.

8. The distance weapon according to claim 5, 6 or 7, **characterized in that** the inner transverse wall and/or intermediate wall (9) is made from plastic and/or comprises a predetermined breaking point (6).

9. The distance weapon according to any one of the preceding claims, **characterized in that** the plug (4) in total is preferably made in one piece out of plastic.

10. The distance weapon according to any one of the preceding claims, **characterized in that** the transverse walls (9, 10) each comprise at least one predetermined breaking point (6, 10).

11. The distance weapon according to any one of the preceding claims, **characterized in that** the support, filled with the irritant (5) and formed on the side of the internal transverse wall (9, 10) facing the bottom, is closed.

12. The distance weapon according to claim 11, **characterized in that** the support filled with the irritant (5) is closed by a separator element such as, for example, a cardboard lid, put on the front side of the inner case facing the bottom.

## Revendications

1. Moyen de combat à distance pour l'exposition non létale du corps humain ou animal à un irritant, comprenant
un boîtier (2, 4) contenant au moins un irritant (5), un agent propulseur (3), et, en outre, au moins un adhésif médical (7), à savoir une préparation de cyanoacrylate, du polyvinylpyrrolidone ou du nitrate de cellulose,
**caractérisé par le fait que**
ledit irritant (5) est le 2-chlorobenzylidène-malononitrile CS, la ω-chloroacétophénone CN ou la capsaïcine CPS, dans lequel
ledit moyen de combat à distance est conçu en tant que cartouche d'irritant et le boîtier (2, 4) est conçu comme une douille de cartouche (2) qui est fermée par un bouchon (4) et contient ledit adhésif (7) sous forme liquide, et dans lequel
ledit boîtier (2, 4) loge une chambre d'adhésif fermée de tout côté qui contient l'adhésif (7) et qui est réalisée dans le bouchon (4) fermant la douille de cartouche (2), et dans lequel
le bouchon (4) est une douille intérieure cylindrique pressée dans la douille de cartouche et ayant des parois transversales côté intérieur et côte extérieur (9, 10) qui forment ladite chambre d'adhésif, et dans lequel
ladite douille intérieure cylindrique du bouchon (4) s'étend au-delà de la paroi transversale côté intérieur (9, 10) vers l'intérieur en direction du fond de la douille de cartouche (2), le logement ainsi formé du côté de la paroi transversale côté intérieur (9, 10), lequel montre vers le fond, est rempli de l'irritant (5).

2. Moyen de combat à distance selon la revendication 1, **caractérisé par le fait que** l'adhésif médical (7) est une préparation de cyanoacrylate, à savoir un ester de cyanoacrylate de butyle, d'octyle ou d'isobutyle.

3. Moyen de combat à distance selon la revendication 1 ou 2, **caractérisé par le fait que** l'agent propulseur (3) est un solide, tel que, par exemple, la poudre à canon, la poudre flash, le nitrate de cellulose ou la cordite, qui est présent à l'intérieur de la douille de cartouche (2) sous forme de poudre ou bien sous forme solide et y est logé en étant séparé de l'adhésif (7).

4. Moyen de combat à distance selon la revendication 1, 2 ou 3, **caractérisé par le fait que** ledit irritant (3) est présent à l'intérieur de la douille de cartouche (2) sous forme de poudre ou bien sous forme solide et y est logé en étant séparé de l'adhésif (7).

5. Moyen de combat à distance selon l'une quelconque des revendications précédentes, **caractérisé par le fait que** la douille de cartouche (2) présente un fond dans lequel est pressée une amorce (1), ou un bord proche du fond dans lequel est coulé une amorce, l'adhésif (7) étant disposé dans une zone d'adhésif qui est éloignée du fond et qui est séparée par la paroi intermédiaire (9) d'une zone intermédiaire qui est intercalée entre le fond et la zone d'adhésif et dans laquelle se trouve au moins l'agent propulseur (3).

6. Moyen de combat à distance selon la revendication 5, **caractérisé par le fait que** l'agent propulseur (3) et l'irritant (5) sont situés dans la zone intermédiaire et que la zone d'adhésif est contiguë, du côté de la zone intermédiaire qui est opposé au fond, à la paroi transversale extérieure réalisée en tant que paroi supérieure (10) du bouchon (4), qui forme une paroi extérieure du boîtier (2, 4) et est réalisée en matière plastique et/ou présente un point destiné à la rupture (8).

7. Moyen de combat à distance selon la revendication 6, **caractérisé par le fait que** la zone intermédiaire est divisée en une zone à bloc de poudre comprenant l'agent propulseur (3) qui est proche du fond et en une zone à l'irritant comprenant l'irritant (5) qui est éloignée du fond, de préférence séparée de cette première, en particulier par un couvercle (11) intercalé, par exemple en feutre ou en carton.

8. Moyen de combat à distance selon la revendication 5, 6 ou 7, **caractérisé par le fait que** la paroi transversale intérieure ou bien paroi intermédiaire (9) est réalisée en matière plastique et/ou présente un point destiné à la rupture (6).

9. Moyen de combat à distance selon l'une quelconque des revendications précédentes, **caractérisé par le fait que** le bouchon (4) est réalisé dans son ensemble de préférence d'une seule pièce en matière plastique.

10. Moyen de combat à distance selon l'une quelconque des revendications précédentes, **caractérisé par le fait que** les parois transversales (9, 10) présentent chacune au moins un point destiné à la rupture (6, 10).

11. Moyen de combat à distance selon l'une quelconque des revendications précédentes, **caractérisé par le fait que** le logement qui est formé du côté de la paroi transversale côté intérieur (9, 10), tourné vers le fond, et est rempli de l'irritant (5) est fermé.

12. Moyen de combat à distance selon la revendication 11, **caractérisé par le fait que** le logement rempli de l'irritant (5) est fermé par un élément de séparation, tel qu'un couvercle en carton, qui est posé sur la face frontale de la douille intérieure, laquelle montre vers le fond.
